# FASCICULE DE BREVET EUROPEEN

(11) **EP 2 451 541 B1**
(45) Date de publication et mention de la délivrance du brevet: **10.06.2015**
(21) Numéro de dépôt: 10736754.2
(22) Date de dépôt: 08.07.2010
(51) Int. Cl.: A63B 24/00, A63B 22/00, A63B 69/16

(54) **DISPOSITIF D'AIDE À LA PRATIQUE D'UNE SÉANCE D'ACTIVITÉ PHYSIQUE ET APPAREIL D'ACTIVITÉ PHYSIQUE ÉQUIPÉ D'UN TEL DISPOSITIF**
HILFSVORRICHTUNG FÜR EINE TRAININGSSITZUNG UND TRAININGSGERÄT MIT EINER DERARTIGEN VORRICHTUNG
DEVICE TO ASSIST IN THE PRACTICE OF A PHYSICAL ACTIVITY SESSION, AND PHYSICAL ACTIVITY APPARATUS PROVIDED WITH SUCH A DEVICE

(30) Priorité: 09.07.2009 FR 0903394
(43) Date de publication de la demande: 16.05.2012
(73) Titulaire: Societe De Ressources Et De Developpement Pour Les Enterprises Et Les Particuliers SRDEP, 59000 Lille (FR)
(72) Inventeur: HECQUET, Bernard, F-59000 Lille (FR)
(74) Mandataire: Bureau Duthoit Legros Associés
(86) Numéro de dépôt international: PCT/FR2010/000502
(87) Numéro de publication internationale: WO 2011/004080

(56) Documents cités:
- EP-A1- 2 025 370
- WO-A1-2009/003890
- US-A1- 2005 070 809
- US-A1- 2007 219 059
- US-A1- 2008 096 726

## Description

L'invention est relative à un dispositif d'aide à la pratique d'une activité physique, ainsi qu'à un appareil d'activité physique équipé d'un tel dispositif.

L'invention trouve une application particulière afin de permettre la pratique de l'exercice physique chez les personnes fragiles pour qui cette pratique peut présenter des risques pour la santé, en limitant ces risques.

Dans le domaine du sport, il est connu des appareils d'activité physique, tels que notamment vélo d'intérieur, tapis de course, rameur, qui sont couramment employés, dans les salles de sport ou encore pour la mise en oeuvre de tests médicaux sportifs.

Par ailleurs, les tests médicaux sportifs sont utiles pour dépister des contre-indications à la pratique du sport, voire également pour contrôler un état de forme en vue d'améliorer la condition physique d'un sportif.

Bien souvent, ces tests reposent sur la mesure d'un paramètre physiologique (rythme du coeur, ou paramètre lié à la respiration) et requièrent l'utilisation d'un appareil de mesure tel que cardio fréquence mètre, électrocardiogramme, ou autres.

Certains de ces tests sont délicats et ne doivent être réalisés que sous contrôlé médical.

Cela étant, dans le cas de personnes fragiles, la pratique de l'activité physique peut être recommandée, mais présente toutefois un risque. Le risque principal est l'arrêt cardiaque brutal.

Aujourd'hui, il n'existe pas à la connaissance de l'inventeur, d'outil spécifique permettant d'accompagner une personne fragile dans la pratique d'une activité physique afin d'en limiter les risques.

L'art antérieur connaît toutefois du document US 2005/0070809 un système pour réguler l'exercice physique d'un utilisateur.

Dans ce système, le niveau de l'effort instantané est comparé à un effort cible et l'utilisateur est guidé par le système pour augmenter, diminuer ou maintenir son effort.

L'effort instantané est mesuré au moyen de divers paramètres d'entrée qui sont collectés par une électronique portative.

Selon l'exemple développé dans le document US 2005/0070809 le paramètre d'entrée est la fréquence cardiaque. D'autres paramètres peuvent être collectés, tels que la température du corps, le rythme de la respiration, la température de l'air, l'humidité de l'air, ou encore la vitesse d'avancement (course à pied).

On note que tous ces paramètres sont des données « objectives » qui sont mesurées scientifiquement par divers capteurs.

La loi de commande mise en oeuvre dans le système du document US 2005/0070809 détermine donc, en temps réel, l'effort que doit fournir l'utilisateur uniquement à partir de ces paramètres objectifs, qui ne prennent pas en compte directement les perceptions de l'utilisateur (telles que douleurs, fatigue, ...).

Le principe de la présente invention est de proposer un dispositif d'aide à la pratique d'une séance d'activité physique dont la loi de commande dépend non seulement de paramètres objectifs collectés par divers capteurs tels que connus de l'art antérieur, mais également de paramètres subjectifs - les indices de pénibilité de l'effort - qui seront indiqués par ledit individu pendant l'effort.

Le but de la présente invention est donc de proposer un dispositif d'aide à la pratique d'une séance d'activité physique qui pallie les inconvénients précités.

Plus particulièrement, le but de la présente invention est de proposer un dispositif d'aide permettant à une personne de réaliser progressivement son effort, selon un plan préétabli et sous surveillance automatique permanente de paramètres physiologiques.

Un autre but de la présente invention est de proposer un appareil d'activité physique équipé d'un dispositif conforme à l'invention.

D'autres buts et avantages de la présente invention apparaîtront au cours de la description qui va suivre qui n'est donnée qu'à titre indicatif et qui n'a pas pour but de la limiter.

A cet effet, l'invention concerne un dispositif d'aide à la pratique d'une séance d'activité physique par un individu, présentant des moyens électroniques pour la détermination de l'intensité de l'effort physique, en temps réel, à fournir par ledit individu pendant ladite séance, mettant en oeuvre une loi de commande présentant pour sortie un paramètre correspondant audit effort physique à fournir, et pour signaux d'entrée des données collectées pendant l'effort, consistant essentiellement en :
- la mesure de ladite fréquence cardiaque dudit individu,
- la mesure de ladite fréquence respiratoire dudit individu,
- un ou plusieurs indice(s) de pénibilité de l'effort perçue par ledit individu (ie difficulté générale, dyspnée, douleur des membres inférieurs), destiné(s) à être indiqué(s) par ledit individu pendant l'effort,
   et dans lequel la loi de commande dépend également de seuils programmés, à ne pas dépasser, consistant essentiellement en :
- la fréquence cardiaque maximale,
- la fréquence respiratoire maximale,
- la ou les valeurs maximales associée(s) au(x)dit(s) indice(s) de pénibilité de l'effort,
- et dans lequel ledit dispositif comprend:
- un capteur pour la mesure de ladite fréquence cardiaque.
- un capteur pour la mesure de la fréquence respiratoire,
- des moyens pour renseigner les valeurs du ou des indices de pénibilité d'effort perçue par l'individu, indiqués par ledit individu pendant l'effort

Selon des caractéristiques optionnelles prises seules ou en combinaison :
- le dispositif présente des moyens pour renseigner les valeurs du ou des indices de pénibilité de l'effort comprenant un écran tactile ou encore un micro,
- le dispositif peut présenter des moyens d'apprentissage, lors d'une séance préalable ou pendant une première phase de la séance d'activité physique, des coefficients de la loi de commande reliant le paramètre correspondant à l'intensité de l'effort physique à fournir, la fréquence cardiaque mesurée, la fréquence respiratoire mesurée, ainsi que le ou les indices de pénibilité de l'effort perçue ;
- la loi de commande peut être une loi de régulation dite à commande robuste ;
- ledit dispositif peut présenter des moyens pour émettre périodiquement des consignes d'activité physique pour maintenir l'effort physique, augmenter l'effort physique ou au contraire diminuer l'effort physique de l'individu en corrélation, d'une part, avec l'effort physique à fournir par ledit individu, déterminé par ledit dispositif d'aide pendant l'instant précédent ladite consigne d'activité physique, et d'autre part, l'effort réel fourni par ledit individu pendant l'instant précédent ladite consigne d'activité physique ;
- le dispositif peut présenter des moyens pour enregistrer dans un fichier lesdites données programmées de la séance ainsi que les données collectées au cours de la séance.

L'invention concerne également un appareil d'activité physique équipé d'un dispositif d'aide conforme à l'invention.

Selon des caractéristiques optionnelles dudit appareil, prises seules ou en combinaison :
- l'appareil peut présenter des moyens pour ajuster périodiquement la charge de l'appareil d'activité physique afin de maintenir l'effort physique, augmenter l'effort physique ou au contraire diminuer l'effort physique de l'individu en corrélation, d'une part, avec ledit effort physique à fournir par ledit individu, déterminé par le dispositif d'aide pendant l'instant précédent l'ajustement, et d'autre part, l'effort réel fourni par ledit individu pendant l'instant précédent ledit ajustement ;
- les moyens pour ajuster périodiquement la charge dudit appareil peuvent comprendre un frein commandé (dispositif électromagnétique ou moteur) ou encore un moteur à assistance variable ;
- l'effort réel fourni peut être donné par la mesure au niveau de l'appareil utilisé pour l'exercice physique, d'un couple de résistance ou d'assistance, d'un travail ou d'une puissance ;
- l'appareil peut être choisi parmi la liste suivante : vélo d'intérieur, vélo elliptique, vélo électrique, tapis de course, stepper, rameur, banc de musculation.

L'invention sera mieux comprise à la lecture de la description suivante, accompagnée des dessins en annexe parmi lesquels :
La figure 1 illustre schématiquement un appareil d'activité physique équipé d'un dispositif d'aide conforme à l'invention.
La figure 2 est un tableau reprenant les caractéristiques programmées d'une séance d'activité physique,
La figure 3 est un graphique, multiple, de la séance programmée selon les caractéristiques du tableau de la figure 2, présentant pour abscisse le temps, et illustrant respectivement ladite mesure de fréquence cardiaque dudit individu au cours du temps, la fréquence respiratoire dudit individu au cours du temps, les indices de pénibilité de l'effort perçu par ledit individu au cours du temps, ainsi que l'effort physique à fournir (en prenant pour hypothèse que l'effort physique réel correspond à l'effort physique à fournir).

L'invention concerne un dispositif d'aide 1 à la pratique d'une séance d'activité physique par un individu présentant des moyens électroniques pour la détermination de l'effort physique, en temps réel, à fournir par ledit individu pendant ladite séance, mettant en oeuvre une loi de commande.

La loi de commande présente pour sortie un paramètre correspondant audit effort physique à fournir EPF et pour signaux d'entrée des données collectées pendant l'effort, consistant essentiellement en :
- la mesure de la fréquence cardiaque FC dudit individu,
- la mesure de la fréquence respiratoire FR dudit individu,
- un ou plusieurs indice(s) EVA de pénibilité de l'effort perçu par ledit individu, destiné(s) à être indiqué(s) par ledit individu pendant l'effort notamment mesuré(s) par échelles visuelles analogiques et/ou des échelles auditives analogiques.

L'invention comprend des moyens pour renseigner les valeurs du ou des indice(s) de pénibilité d'effort qui peuvent comprendre, par exemple, un écran tactile ou encore un micro.

Selon l'exemple non limitatif de la figure 3, les indices sont au nombre de trois (EVA₁ : difficulté générale, EVA₂: dyspnée, EVA₃ : douleurs des membres inférieurs).

La loi de commande dépend également de seuils respectifs programmés, à ne pas dépasser, consistant essentiellement en :
- la fréquence cardiaque maximale FC_{M},
- la fréquence respiratoire maximale FR_{M},
- la ou les valeurs maximales EVA_{xM} associée(s) au(x)dit(s) indice(s) de pénibilité de l'effort.

Selon l'exemple non limitatif de la figure 3, ces valeurs sont au nombre de trois (EVA_{1M} pour la difficulté générale, EVA_{2M} pour la dyspnée, EVA_{3M} pour les douleurs des membres inférieurs).

La loi de commande permet ainsi de définir, périodiquement, par exemple toutes les cinq secondes, ledit paramètre correspondant audit effort physique à fournir EPF de telle façon à ce que chacune des données collectées respecte le plan programmé et reste en dessous de leur seuil de danger, de manière stable, sans à-coup.

A cet effet, avantageusement la loi de commande peut être une loi de régulation à commande dite robuste. Il s'agit notamment d'une régulation, basée sur une loi de commande utilisant des modèles du type quasi-LPV ou du type Takaji-Sugeno.

La loi de commande peut consister essentiellement en les équations de modélisation suivantes :
- une première équation reliant :
   l'effort physique à fournir EPF et la fréquence cardiaque FC : EPF = f (FC)
- une deuxième équation reliant l'effort physique à fournir EPF et la fréquence respiratoire FR : $EPF = g \left(FR\right)$
- une troisième équation, ou une série d'équations, reliant l'effort physique à fournir EPF et l'indice ou les indices de pénibilité de l'effort perçue par ledit individu EVAₓ. $EPF = h \left(EVA\right)$

Une hiérarchie est alors établie entre ces équations, par exemple : la première équation est prioritaire, de hiérarchie 1, la deuxième équation est de hiérarchie 2, et ainsi de suite.

La première équation est prioritaire, le paramètre correspondant à l'effort physique à fournir étant déterminé sur cette base au commencement de la séance, en relation avec la fréquence cardiaque.

Toutefois, dès qu'une entrée (la fréquence respiratoire FR ou l'un des indices de pénibilité de l'effort perçue EVA) dépasse son seuil associé (FR>FR_{M} ou EVAₓ>EVA_{xM}) l'équation correspondante à l'entrée du seuil dépassé devient prioritaire.

Par exemple :
- FR>FR_{M}, la deuxième équation devient prioritaire et le paramètre correspondant à l'effort physique à fournir est déterminé sur cette base,
- si EVAₓ> EVA_{M} l'équation correspondante devient prioritaire et le paramètre correspondant à l'effort physique à fournir est déterminé sur cette base.

Compte tenu de l'âge, du poids et d'autres critères physiques de l'individu, l'algorithme de la loi de commande est propre à chaque individu.

Selon un mode de réalisation, le dispositif peut présenter des moyens d'apprentissage, pendant une première phase de la séance d'activité physique, des coefficients de la loi de commande reliant les paramètres correspondant audit effort physique à fournir, la fréquence cardiaque, la fréquence respiratoire ainsi que le ou les indices de pénibilité de l'effort perçue.

Le calcul des coefficients peut éventuellement s'affiner au cours du temps après ladite première phase.

Selon un autre mode de réalisation, l'apprentissage peut se faire lors d'une séance préalable, uniquement destinée à cet effet.

Le dispositif peut présenter des moyens 2, 3 pour émettre périodiquement des consignes d'activités physiques pour maintenir l'effort physique, augmenter l'effort physique ou au contraire diminuer l'effort physique de l'individu en corrélation, d'une part, avec l'effort physique à fournir par ledit individu, déterminé par ledit dispositif d'aide pendant l'instant précédent ladite consigne d'activité, et d'autre part, l'effort réel fourni par ledit individu pendant l'instant précédent ladite consigne d'activité physique.

Par exemple, en prenant pour hypothèse que la fréquence cardiaque est choisie comme paramètre de l'effort physique.

Si ledit dispositif détermine l'effort physique à fournir EPF à 120 pulsations/min et que l'effort physique réel est de 115 pulsations/min, le dispositif émet une consigne pour augmenter l'effort physique (augmenter la cadence, courir plus vite, pédaler plus vite, ...).

Si au contraire, l'effort physique réel est supérieur à 120 pulsations/min, tel que par exemple 130 pulsations/min, le dispositif émet une consigne pour diminuer l'effort physique (diminuer la cadence, courir moins vite, pédaler moins vite, ...).

Si l'effort physique réel correspond à l'effort physique à fournir, selon une tolérance (+ ou - 4 pulsations/min) tel que par exemple 114 pulsations/min, la consigne peut être de maintenir la cadence.

Le dispositif peut présenter des moyens 51, 52 pour enregistrer dans un fichier lesdites données programmées de la séance ainsi que les données collectées au cours de la séance. Les données collectées sont la fréquence cardiaque FC, la fréquence respiratoire FR, voire les indices de niveau de pénibilité EVA_{X}, collectées périodiquement au cours de la séance.

Un résumé de la séance est établi et enregistré automatiquement après calcul d'indices récapitulatifs comme la fréquence cardiaque maximum, la fréquence respiratoire maximum, et les indices moyens de pénibilité.

Les données programmées peuvent être la durée de la séance, l'effort physique souhaité, la fréquence cardiaque maximale FC_{M}, la fréquence respiratoire maximale FR_{M}, ainsi que le niveau ou les niveaux de pénibilité de l'effort maximum EVA_{xM}, qui ont été programmés.

Cette fiche personnelle permet de suivre la forme de l'individu et ses progrès au fil des séances. Ces données peuvent être utilisées et conservées par un professionnel de la santé.

Le dispositif peut présenter des moyens de visualisation 6 en temps réel desdites données collectées pendant l'effort, voire desdites données programmées. Cet écran affiche la fréquence cardiaque FC, la fréquence respiratoire FR, voire les indices de pénibilité EVA_{X} de l'effort, en temps réel, au cours de la séance. Ce moyen de visualisation peut permettre de visualiser les consignes d'activités qui sont affichées sur l'écran.

L'invention concerne également un appareil d'activité physique, équipé d'un dispositif d'aide conforme à l'invention. Cet appareil peut être choisi parmi la liste suivante (non exhaustive) : vélo d'intérieur 10, vélo elliptique, vélo électrique 20, tapis de course, stepper, rameur, banc de musculation.

Cela étant, l'appareil peut présenter des moyens 41 ; 42 pour ajuster périodiquement la charge de l'appareil d'activité physique 10 ; 20 afin de maintenir l'effort physique, augmenter l'effort physique, ou au contraire, diminuer l'effort physique de l'individu en corrélation, d'une part, avec ledit effort physique à fournir par ledit individu, déterminé par le dispositif d'aide conforme à l'invention pendant l'instant précédent l'ajustement, et d'autre part, l'effort réel fourni par ledit individu pendant l'instant précédent ledit ajustement.

Par exemple, en prenant comme hypothèse que le paramètre correspondant à l'effort physique à fournir est le rythme cardiaque, supposons qu'à l'instant précédent l'ajustement, l'effort physique à fournir déterminé par le dispositif d'aide 1 est de 120 pulsations/min et qu'à cet instant l'effort physique réel fourni par ledit individu est seulement de 110 pulsations/min, la charge de l'appareil va être augmentée par les moyens 41 ; 42, par exemple en augmentant l'effort de freinage d'un frein commandé 11, ou encore en diminuant l'aide fournie par un moteur 21 à assistance variable.

Si au contraire l'effort réel est supérieur à l'effort physique à fournir, déterminé par le dispositif d'aide, par exemple de 130 pulsations/min, l'ajustement va consister à diminuer la charge de l'appareil d'activité physique en diminuant par exemple l'effort de freinage d'un frein commande 11, ou encore, en augmentant l'aide fournie par un moteur 21 à assistance variable.

Nous décrivons maintenant l'appareil d'activité physique conforme à l'invention équipé du dispositif d'aide 1 selon l'exemple de la figure 1. Ce dispositif comprend un boîtier 50 intégrant une électronique et un casque 3 muni d'un capteur de fréquence cardiaque, d'un capteur de fréquence respiratoire, d'un micro, d'un écouteur et d'un système d'émission/réception par radio fréquence (émission sans fil).

Le capteur de fréquence cardiaque peut être un modèle du commerce avec mesure au lobe de l'oreille ou au doigt. Le capteur de fréquence respiratoire, placé devant la bouche, peut être constitué d'une thermistance et d'une électronique mesurant l'intervalle de temps moyen entre deux pics de températures successifs ou d'un micro mesurant le bruit de la respiration. Le micro peut être un micro du commerce de petite dimension connecté à l'émetteur/récepteur.

L'ensemble des données collectées, à savoir fréquence cardiaque FC, fréquence respiratoire FR, le signal auditif, est transmis par radio fréquence au boîtier 50 qui présente à cet effet un émetteur récepteur, tel que notamment « microchip MRF24J40MA 2,4 GHz », couplé avec microcontrôleur du type dsPic33.

Dans ce boîtier est également programmé un microprocesseur mettant en oeuvre l'algorithme de la loi de commande du dispositif. La loi de commande est une loi de régulation à commande dite robuste utilisant des modèles du type quasi-LPV ou du type Takagi-Sugeno.

Il peut s'agir de la loi précédemment développée consistant essentiellement en plusieurs équations hiérarchisées avec changement de hiérarchie lorsqu'une entrée (FR ; FC ; EVAₓ) dépasse son seuil correspondant (FR_{M}, FC_{M}, EVA_{xM}).

Ce boîtier est connecté par une liaison, filaire ou sans fil, à un ordinateur 51 permettant d'y rentrer les données programmées, telles que la durée de la séance, l'intensité d'activité souhaitée, exprimée notamment sous la forme de travail, et les seuils notamment la fréquence cardiaque maximale FC_{M} à ne pas dépasser, la fréquence respiratoire maximale FR_{M} à ne pas dépasser et l'indice ou les indices de pénibilité de l'effort maximal EVA_{xM} à ne pas dépasser. Ces données sont transmises à l'électronique du boîtier.

Au cours de la séance la fréquence cardiaque FC, la fréquence respiratoire FR ainsi que les indices de pénibilité de l'effort perçu EVA sont des données recueillies, sous forme numérique, à temps régulier.

Le boîtier 50 peut être également connecté à un écran 6 via une carte vidéo et la connectique adaptée audit écran. L'émetteur récepteur 2 permet également d'émettre des consignes d'activité physique, sonores, par l'intermédiaire du casque acoustique 3.

Ces consignes, telles que précédemment décrites (augmenter cadence, diminuer cadence, maintenir cadence) sont émises périodiquement pour maintenir l'effort physique ou augmenter l'effort, ou au contraire diminuer l'effort physique de l'individu en corrélation avec l'effort physique à fournir par ledit individu déterminé par le dispositif d'aide pendant l'instant précédent ladite consigne d'activité et, d'autre part, l'effort réel fourni par ledit individu pendant l'instant précédent ladite consigne d'activité physique.

Alternativement ou additionnellement, l'appareil peut en outre présenter des moyens 41 ; 42 pour ajuster périodiquement la charge de l'appareil d'activité physique 10; 20 afin de maintenir l'effort physique, augmenter l'effort physique ou au contraire diminuer l'effort physique de l'individu en corrélation, d'une part avec ledit effort physique à fournir par ledit individu, déterminé par le dispositif d'aide pendant l'instant précédent l'ajustement, et d'autre part, l'effort réel fourni par ledit individu pendant l'instant précédent ledit ajustement.

L'appareil peut être, tel qu'illustré sur la partie gauche de la figure 1, un vélo d'intérieur équipé d'un frein à courant de Foucault (frein électromagnétique) ou d'un moteur électrique à couple contrôlé agissant comme frein. Alternativement, le dispositif peut être embarqué sur un vélo électrique, les moyens pour ajuster périodiquement la charge comprenant le moteur 21 à assistance variable du vélo électrique.

Dans le cas où l'effort réel est inférieur à l'effort physique à fournir EPF, déterminé par le dispositif, l'ajustement de charge consiste à augmenter la charge, en augmentant le couple de freinage, ou en diminuant l'assistance du moteur électrique. Dans le cas où l'effort réel est supérieur audit effort à fournir EPF, déterminé par le dispositif d'aide, l'ajustement consiste, au contraire, à diminuer le couple de freinage ou augmenter l'aide du moteur 21 à assistance variable.

Nous décrivons maintenant, selon l'exemple des figures 2 et 3, une séance d'activité physique mise en oeuvre au moyen du dispositif d'aide 1 conforme à l'invention.

Tel qu'illustré selon le tableau de la figure 2, il s'agit d'une séance programmée présentant les caractéristiques suivantes :
- durée 30 minutes,
- effort physique à fournir souhaité 120 pulsations/min,
- fréquence cardiaque maximale 140 pulsations/min,
- fréquence respiratoire maximale 45 cycles/min,
- indices de niveau de pénibilité maximum EVA_{1M} : 12 sur une échelle de 6 à 20 (difficulté générale), EVA_{2M} : 4 sur une échelle de 0 à 10 (dyspnée), EVA_{3M} : 5 par une échelle de 0 à 10 (douleurs membres inférieurs).

La figure 3 illustre les données collectées pendant la séance pour un individu. Les données illustrées sont purement illustratives et ne reflètent pas un cas réel. Le graphique de la figure 3 illustre également l'effort physique à fournir déterminé par le dispositif 1 au cours de la séance.

Dans cet exemple, il est fait comme hypothèse que l'effort fourni réel par l'utilisateur correspond à l'effort physique à fournir déterminé par le dispositif 1.

Les données de la figure 2 peuvent être programmées par un professionnel de la santé au moyen de l'ordinateur 51 puis communiquées au boîtier 50 du dispositif d'aide 1 conforme à l'invention. Dans cet exemple, le professionnel de santé décide que l'utilisateur doit faire 30 minutes d'effort à un rythme cardiaque constant à 120 pulsations/min. La fréquence respiratoire ne doit pas excéder 45 expirations/min et la fréquence cardiaque ne doit pas excéder 140 pulsations/min. L'utilisateur ne doit pas ressentir de difficulté générale de niveau supérieur à 12 sur une échelle de 6 à 20, de sensation de dyspnée de niveau supérieur à 4 sur une échelle de 0 à 10, de douleur dans les membres inférieurs de niveau supérieur à 5 sur une échelle de 0 à 10.

Compte tenu de l'âge, du poids et d'autres critères physiques de l'individu, l'algorithme va d'abord calculer une valeur initiale d'effort physique fourni pendant la phase d'apprentisage. Lors de cette phase, les mesures des capteurs (fréquence respiratoire FR, fréquence cardiaque FR et indices EVAₓ) vont permettre de calculer les coefficients des équations (première équation, seconde équation, équations suivantes) de la loi de commande. Plus particulièrement, le capteur de fréquence cardiaque mesure la fréquence cardiaque. Il peut s'agir d'un modèle du commerce avec mesure au lobe de l'oreille ou du doigt.

Le capteur de fréquence respiratoire peut être placé devant la bouche, être constitué d'une thermistance et d'une électronique mesurant l'intervalle entre deux pics de température ou encore d'un micro et d'une électronique mesurant le bruit de la respiration.

Les indices de pénibilité de l'effort indiqués par l'utilisateur pendant l'effort peuvent être donnés par des instructions vocales. Le capteur peut alors être constitué d'un micro et d'une électronique qui permet de traduire les instructions vocales en les valeurs des indices de pénibilité de l'effort (échelle vocale analogique).

Alternativement, selon un autre mode de réalisation non illustré, les indices de pénibilité de l'effort peuvent être indiqués par l'utilisateur au moyen d'un écran tactile qui affiche pour chaque indice une échelle visuelle analogique dont chaque niveau correspond à une valeur de l'indice.

L'utilisateur indique chaque valeur d'indice en pressant le niveau correspondant sur l'échelle visuelle.

Le calcul peut éventuellement s'affiner au cours du temps, après cette première phase d'apprentissage.

A partir des équations obtenues, le modèle calcule la charge de l'appareil nécessaire pour atteindre les 120 pulsations/min. Telles qu'illustrées, la fréquence cardiaque augmente progressivement pour atteindre la cible souhaitée de 120 pulsations/min.

Si au cours de l'effort, la fréquence respiratoire dépasse 45 cycles/min telle qu'illustrée selon l'échantillonnage repéré 7, le dispositif 1 diminue progressivement l'effort physique à fournir et donc le couple de freinage du frein commandé 11 (ou au contraire augmente l'assistance du moteur 21) jusqu'à ce que la fréquence respiratoire redevienne inférieure ou égale à la fréquence respiratoire maximale autorisée.

Durant l'effort, l'individu est invité à indiquer les indices de pénibilité de l'effort perçu. Si par exemple un de ces indices est supérieur ou égal à la douleur maximale autorisée, le dispositif diminue l'effort physique à fournir, par exemple, en diminuant le couple de freinage ou en augmentant l'assistance du moteur électrique 21 à assistance variable.

A la figure 3, on remarque que le seuil EVA_{3M} (douleur des membres inférieurs) est dépassé, au point référencé 8.

Dans tous les cas la loi de commande respecte les seuils respectifs programmés à ne pas dépasser, et corrige l'effort physique à fournir de telle façon à respecter lesdits seuils.

Naturellement, d'autres modes de réalisation auraient pu être envisagés par l'homme du métier sans pour autant sortir du cadre des revendications définies ci-après.

## Revendications

1. Dispositif d'aide (1) à la pratique d'une séance d'activité physique par un individu,
ledit dispositif (1) présentant un capteur pour la mesure de ladite fréquence cardiaque (FC) dudit individu, et des moyens électroniques pour la détermination de l'intensité de l'effort physique, en temps réel, à fournir par ledit individu pendant ladite séance, mettant en oeuvre une loi de commande présentant pour sortie un paramètre correspondant audit effort physique à fournir (EPF) et pour signaux d'entrée des données collectées pendant l'effort, ledit dispositif (1) étant **caractérisé en ce que** les données collectées desdits signaux d'entrée consistent essentiellement en :
- la mesure de ladite fréquence cardiaque (FC) dudit individu,
- la mesure de ladite fréquence respiratoire (FR) dudit individu,
- un ou plusieurs indice(s) (EVAₓ) de pénibilité de l'effort perçue par ledit individu, destiné(s) à être indiqué(s) par ledit individu pendant l'effort,
**en ce que** la loi de commande dépend de seuils respectifs programmés, à ne pas dépasser, consistant essentiellement en :
- la fréquence cardiaque maximale FC_{M},
- la fréquence respiratoire maximale FR_{M},
- la ou les valeurs maximales EVA_{xM} associée(s) au(x)dit(s) indice(s) de pénibilité de l'effort,
et **en ce que** ledit dispositif (1) comprend:
- un capteur pour la mesure de la fréquence respiratoire (FR), et
- des moyens pour renseigner les valeurs du ou des indices (EVAₓ) de pénibilité d'effort perçue par l'individu, indiqués par ledit individu pendant l'effort.

2. Dispositif selon la revendication 1, dans lequel lesdits moyens pour renseigner les valeurs du ou des indices de pénibilité d'effort, comprennent un écran tactile, ou encore un micro associé à une électronique et permettant de traduire des instructions vocales en les valeurs des indices de pénibilité de l'effort.

3. Dispositif selon la revendication 1 ou 2, présentant des moyens d'apprentissage, lors d'une séance préalable ou pendant une première phase de la séance d'activité physique, des coefficients de loi de commande reliant le paramètre correspondant audit effort physique à fournir, la fréquence cardiaque mesurée, la fréquence respiratoire mesurée, ainsi que le ou les indices de pénibilité de l'effort perçue.

4. Dispositif selon l'une des revendications 1 à 3, dans lequel la loi de commande est une loi de régulation à commande, dite robuste, utilisant un modèle du type quasi-LPV ou Takagi-Sugeno.

5. Dispositif selon l'une des revendications précédentes, dans lequel la loi de commande définit périodiquement ledit paramètre correspondant audit effort à fournir de telle façon que chacune des données collectées (FC, FR, EVAₓ) reste en dessous de leur seuil respectif (FC_{M}, FR_{M}, EVA_{xM}).

6. Dispositif selon l'une des revendications précédentes, dans lequel la loi de commande comprend :
- une première équation (f) reliant l'effort physique à fournir (EPF) et la fréquence cardiaque (FC),
- une deuxième équation (g) reliant l'effort physique à fournir (EPF) et la fréquence respiratoire (FR),
- une troisième équation (h) reliant l'effort physique à fournir (EPF) et ledit indice de pénibilité de l'effort perçue par ledit individu (EVAₓ).

7. Dispositif selon la revendication 6, dans lequel les équations (f, g, h) sont hiérarchisées.

8. Dispositif selon la revendication 7, dans lequel ladite première équation (f) est prioritaire par rapport aux autres équations (g, h) de sorte que la loi de commande détermine le paramètre correspondant à l'effort physique à fournir (EPF) en fonction de ladite fréquence cardiaque mesurée.

9. Dispositif selon la revendication 7 ou 8, dans lequel la hiérarchie entre lesdites équations change lorsqu'une donnée collectée (FR, FC, EVAₓ) dépasse le seuil (FR_{M}, FC_{M}, EVA_{xM}) associé à ladite donnée de sorte que l'équation correspondant à l'entrée du seuil dépassé devient prioritaire.

10. Dispositif selon l'une des revendications 1 à 9, dans lequel ledit dispositif présente des moyens (2, 3) pour émettre périodiquement des consignes d'activité physique pour maintenir l'effort physique, augmenter l'effort physique ou au contraire diminuer l'effort physique de l'individu en corrélation, d'une part, avec l'effort physique à fournir par ledit individu déterminé par le dispositif d'aide pendant l'instant précédent ladite consigne d'activité physique, et d'autre part, l'effort réel fourni par ledit individu pendant l'instant précédent ladite consigne d'activité physique.

11. Appareil d'activité physique (10; 20) équipé d'un dispositif d'aide selon l'une des revendications 1 à 10.

12. Appareil selon la revendication 11, présentant des moyens (41 ; 42) pour ajuster périodiquement la charge de l'appareil d'activité physique (10 ; 20) afin de maintenir l'effort physique, augmenter l'effort physique ou au contraire diminuer l'effort physique de l'individu en corrélation, d'une part, avec ledit effort physique à fournir par ledit individu, déterminé par le dispositif d'aide (1) pendant l'instant précédent l'ajustement, et d'autre part, l'effort réel fourni par ledit individu pendant l'instant précédent ledit ajustement.

13. Appareil selon la revendication 12, dans lequel lesdits moyens (41 ; 42) pour ajuster périodiquement la charge dudit appareil comprennent un frein commandé (11) ou encore un moteur (21) à assistance variable.

14. Appareil selon l'une des revendications 11 à 13, dans lequel l'effort réel fourni est donné par la mesure au niveau de l'appareil utilisé pour l'exercice physique, d'un couple de résistance ou d'assistance, d'un travail ou d'une puissance.

15. Appareil selon l'une des revendications 11 à 14, dans lequel ledit appareil est choisi parmi la liste suivante : vélo d'intérieur (10), vélo elliptique, vélo électrique (20), tapis de course, stepper, rameur, banc de musculation.

## Patentansprüche

1. Hilfsvorrichtung (1) zur Durchführung einer Trainingssitzung für eine Person,
wobei die Vorrichtung (1) einen Sensor für die Messung der Herzfrequenz (FC) der Person aufweist, und elektronische Mittel zur Bestimmung der Intensität der körperlichen Anstrengung in Echtzeit, die von der Person während der Sitzung geleistet werden muss, ein Steuerungsgesetz durchführt, das als Ausgang einen Parameter aufweist, der der zu leistenden körperlichen Anstrengung (EPF) entspricht, und als Eingangssignal Daten, die während Anstrengung gesammelt werden, wobei die Vorrichtung (1) **dadurch gekennzeichnet ist, dass** die gesammelten Daten der Eingangssignale im Wesentlichen aus Folgendem bestehen:
- der Messung der Herzfrequenz (FC) der Person,
- der Messung der Atemfrequenz (FR) der Person,
- einen oder mehrerer Index/Indices (EVAₓ) der Beschwerlichkeit der Anstrengun, die von der Person wahrgenommen wird, dazu bestimmt, von der Person während der Anstrengung angegeben zu werden,
dadurch, dass das Steuerungsgesetz von entsprechenden programmierten Schwellen abhängt, die nicht überschritten werden dürfen, die im Wesentlichen Folgendes umfassen:
- die maximale Herzfrequenz FC_{M},
- die maximale Atmungsfrequenz FR_{M},
- den oder die maximalen EVA_{xM}-Wert(e), der/die mit dem/den Index/Indices der Beschwerlichkeit der Anstrengung assoziiert ist/sind, und dadurch, dass die Vorrichtung (1) Folgendes umfasst:
- einen Sensor für die Messung der Atmungsfrequenz (FR), und
- Mittel, um die Werte des oder der Indices (EVAₓ) der Anstrengung, wahrgenommen von der Person, die von der Person während der Anstrengung angegeben werden, mitzuteilen

2. Vorrichtung nach Anspruch 1, wobei die Mittel, um die Werte des oder der Indices der Beschwerlichkeit der Anstrengung mitzuteilen, einen Berührungsbildschirm umfassen oder auch ein Mikrophon, das mit einer Elektronik assoziiert ist und ermöglicht, mündliche Anweisungen in die Werte der Indices der Beschwerlichkeit der Anstrengung zu übersetzen.

3. Vorrichtung nach Anspruch 1 oder 2, aufweisend Mittel zum Erlernen, während einer vorhergehenden Sitzung oder während einer ersten Phase der Trainingssitzung, der Koeffizienten des Steuerungsgesetzes, das den Parameter, der der körperlichen Anstrengung entspricht, die zu leisten ist, die gemessene Herzfrequenz, die gemessene Atmungsfrequenz sowie den oder die Indices der wahrgenommenen Beschwerlichkeit der Anstrengung verbindet.

4. Vorrichtung nach einem der Ansprüche 1 bis 3, wobei das Steuerungsgesetz ein Regulierungsgesetz zur Steuerung, bezeichnet als widerstandsfähig, das ein Modell vom Typ Fast-LPV oder Takagi-Sugeno verwendet, ist.

5. Vorrichtung nach einem der vorhergehenden Ansprüche, wobei das Steuerungsgesetz periodisch den Parameter, der der zu leistenden Übung entspricht, derart definiert, dass jedes der gesammelten Daten (FC, FR, EVAₓ) unter seiner entsprechenden Schwelle (FC_{M}, FR_{M}, EVA_{xM}) bleibt.

6. Vorrichtung nach einem der vorhergehenden Ansprüche, wobei das Steuerungsgesetz Folgendes umfasst:
- eine erste Gleichung (f), die die zu leistende körperliche Übung (EPF) und die Herzfrequenz (FC) verbindet,
- eine zweite Gleichung (g) die die zu leistende körperliche Übung (EPF) und die gemessene Atmungsfrequenz (FR) verbindet,
- eine dritte Gleichung (h), die die zu leistende körperliche Übung (EPF) und den Index der Beschwerlichkeit der Anstrengung, die von der Person wahrgenommen wird (EVAₓ), verbindet.

7. Vorrichtung nach Anspruch 6, wobei die Gleichungen (f, g, h) hierarchisiert sind.

8. Vorrichtung nach Anspruch 7, wobei die erste Gleichung (f) vorrangig mit Bezug auf die anderen Gleichungen (g, h) ist, so dass das Steuerungsgesetz den Parameter, der der zu leistenden körperlichen Anstrengung (EPF) entspricht, in Abhängigkeit der gemessenen Herzfrequenz bestimmt.

9. Vorrichtung nach Anspruch 7 oder 8, wobei sich die Hierarchie zwischen den Gleichungen ändert, wenn eine gesammelte Information (FR, FC, EVAₓ) die Schwelle (FR_{M}, FC_{M}, EVA_{xM}), die mit der Information assoziiert ist, übersteigt, so dass die entsprechende Gleichung am Eingang der überstiegenen Schwelle vorrangig wird.

10. Vorrichtung nach einem der Ansprüche 1 bis 9, wobei die Vorrichtung Mittel (2, 3) aufweist, um periodisch Trainingsanweisungen auszugeben, um die körperliche Übung aufrechtzuerhalten, die körperliche Übung zu erhöhen oder im Gegensatz dazu die körperliche Übung der Person zu verringern, in Korrelation mit einerseits der körperlichen Übung, die von der bestimmten Person durch die Hilfsvorrichtung während des Zeitpunkts zu leisten ist, der der Trainingsanweisung vorausgeht, und andererseits der tatsächlichen Übung, die von der Person während des Zeitpunkts geleistet wird, der der Trainingsanweisung vorausgeht.

11. Gerät zur körperlichen Übung (10; 20), ausgestattet mit einer Hilfsvorrichtung nach einem der Ansprüche 1 bis 10.

12. Gerät nach Anspruch 11, umfassend Mittel (41; 42), um periodisch die Last des Geräts zur körperlichen Übung (10; 20) einzustellen, um die körperliche Übung aufrechtzuerhalten, die körperliche Anstrengung zu erhöhen oder im Gegensatz dazu die körperliche Anstrengung der Person zu verringern, in Korrelation mit einerseits der körperlichen Anstrengung, die von der bestimmten Person durch die Hilfsvorrichtung (1) während des Zeitpunkts zu leisten ist, der der Einstellung vorausgeht, und andererseits der tatsächlichen Anstrengung, die von der Person während des Zeitpunkts geleistet wird, der der Einstellung vorausgeht.

13. Gerät nach Anspruch 12, wobei die Mittel (41; 42), um periodisch die Last des Geräts einzustellen, eine gesteuerte Bremse (11) oder auch einen Motor (21) mit variabler Unterstützung umfassen.

14. Gerät nach einem der Ansprüche 11 bis 13, wobei die tatsächlich geleistete Anstrengung durch die am für Messung das für das Training verwendeten geräteseines Widerstand- oder Unterstützungsmoments, einer Arbeit oder einer Leistung gerätes angegeben wird.

15. Gerät nach einem der Ansprüche 11 bis 14, wobei das Gerät ausgewählt ist aus der folgenden Liste: Heimtrainer (10), Crosstrainer, elektrisches Fahrrad (20), Laufband, Stepper, Rudergerät, Hantelbank.

## Claims

1. Device (1) for assisting in the practice of a physical activity session by a subject, said device (1) comprising a sensor for the measurement of a heart rate (FC) of said subject, and electronic means for determining the intensity of the physical exertion, in real time, to be provided by said subject during said session, implementing a control law having, as an output, a parameter corresponding to said physical exertion to be provided (EPF), and, as input signals, data collected during the exertion,
said device being **characterized in that** the data collected essentially consist of :
- the measurement of said heart rate (FC) of said subject,
- the measurement of a respiratory rate (FR) of said subject,
- one or a plurality of indices (EVAₓ) of strenuousness of the exertion perceived by said subject, to be specified by said subject during the exertion, **in that** the control law is dependent on programmed thresholds, not to be exceeded, essentially consisting of :
- the maximum heart rate FC_{M},
- the maximum respiratory rate FR_{M},
- the maximum value(s) EVA_{xM} associated with said index/indices of strenuousness of the exertion,
**in that** said device (1) comprises :
- a sensor for the measurement of said respiratory rate (FR) of said subject,
- means for inputting the values of the index/indices of strenuousness of the exertion perceived by said subject, specified by said subject during the exertion.

2. Device according to claim 1, wherein said means for inputting the values of the index/indices of strenuousness comprising a touch screen or a microphone connected to electronics for translating the voice instructions into the values of the indices of strenuousness.

3. Device according to claim 1 or 2, having means for learning, during a prior session or during a first phase of the physical activity session, coefficients of the control law linking the parameter corresponding to the intensity of the physical exertion to be provided, the heart rate measured, the respiratory rate measured, and the index/indices of perceived strenuousness of the exertion0

4. Device according to any of claims 1 to 3, wherein the control law is a robust control regulation law using quasi-LPV or Takagi-Sugeno type models.

5. Device according to any of claims 1 to 4, wherein the control law periodically defines the parameter corresponding to the physical exertion to be provided such that each of the data collected remains below their respective programmed threshold

6. Device according to any of claims 1 to 5, wherein the control law comprises :
- a first equation (f) linking the physical exertion to be provided (EPF) and the heart rate (FC),
- a second equation (g) linking the physical exertion to be provided (EPF) and the respiratory rate (FR),
- a third equation (h) linking the physical exertion to be provided (EPF) and said index of strenuousness perceived by said subject.

7. The device according to claim 6, wherein a hierarchy is established between said equations (f, g, h).

8. The device according to claim 7, wherein the first equation (f) takes priority over the second (g) and the third (h) equations such that the control law determines the parameter corresponding to the physical exertion to be provided (EPF) according to the measured heart rate.

9. The device according to claim 7 or 8, wherein, once one of the inputs exceeds its associated threshold, the priority between equations changes such that the equation corresponding to the input of the exceeded threshold takes priority

10. Device according to any of claims 1 to 9, wherein said device has means (2, 3) for periodically transmitting physical activity instructions to maintain the physical exertion, increase the physical exertion or, on the contrary, decrease the physical exertion of the subject in correlation with the physical exertion to be provided by said subject, determined by said assistance device at the time preceding said physical activity instruction, and the actual exertion provided by said subject at the time preceding said physical activity instruction.

11. Physical activity apparatus (10; 20) equipped with an assistance device according to any of claims 1 to 10.

12. Apparatus according to claim 11, having means (41; 42) for periodically adjusting the load of the physical activity apparatus (10; 20) in order to maintain the physical exertion, increase the physical exertion or, on the contrary, decrease the physical exertion of the subject in correlation with said physical exertion to be provided by said subject, determined by said assistance device at the time preceding the adjustment, and the actual exertion provided by said subject at the time preceding said adjustment.

13. Apparatus according to claim 12, wherein said means (41; 42) for periodically adjusting the load of said apparatus comprise a controlled brake (11) or a variable-assist motor (21).

14. Apparatus according to any of claims 11 to 13, wherein the actual exertion provided is given by the measurement on the apparatus used for physical exercise of a resistance or assistance torque, work or power.

15. Apparatus according to any of claims 11 to 14, wherein said apparatus is selected from the following list: exercise bike (10), elliptical trainer, electric bike (20), treadmill, stepper, rowing machine, weight training bench.
